# EUROPÄISCHE PATENTSCHRIFT

(11) **EP 2 368 835 B1**
(45) Veröffentlichungstag und Bekanntmachung des Hinweises auf die Patenterteilung: **24.07.2013**
(21) Anmeldenummer: 11159312.5
(22) Anmeldetag: 23.03.2011
(51) Int. Cl.: B67C 3/22, B67C 7/00

(54) **Vorrichtung zum Behandeln von Behältnissen mit höhenverstellbarem Isolator**
Device for handling containers with height-adjustable insulator
Dispositif de traitement de récipients doté d'un isolateur réglable en hauteur

(30) Priorität: 26.03.2010 DE 102010013132
(43) Veröffentlichungstag der Anmeldung: 28.09.2011
(73) Patentinhaber: Krones AG, 93073 Neutraubling (DE)
(72) Erfinder: Klarl, Hermann, 93107, Thalmassing (DE); Laumer, Roland, 93047, Regensburg (DE)
(74) Vertreter: Bittner, Bernhard

(56) Entgegenhaltungen:
- EP-A1- 1 369 379
- WO-A1-2010/052124
- DE-A1-102007 047 259
- DE-B3-102006 007 481
- DE-U1-202009 010 813

## Beschreibung

Die vorliegende Erfindung bezieht sich auf eine Vorrichtung und auf ein Verfahren zum Behandeln von Behältnissen gemäß den Oberbegriffen der unabhängigen Ansprüche 1 und 10.

Die Erfindung wird unter Bezugnahme auf eine Vorrichtung zum Befüllen von Behältnissen, insbesondere mit einem Getränk, beschrieben. Es wird jedoch darauf hingewiesen, dass die erfindungsgemäße Vorrichtung auch bei anderen Anlagen zum Behandeln von Behältnissen wie beispielsweise Sterilisationsmaschinen und dergleichen Anwendung finden kann.

In vielen Bereichen ist es dabei erforderlich, dass die Behältnisse in einem Reinraum bzw. Sterilraum behandelt, beispielsweise befüllt werden. Zu diesem Zweck werden die Behältnisse in den besagten Reinraum eingebracht um dort unter sterilen Bedingungen behandelt zu werden. Ein Problem bei dieser Behandlung stellt dabei die Aufrechterhaltung der sterilen Umgebungsbedingungen dar, insbesondere wenn gegeneinander bewegliche Wandungsbereiche dieses Behandlungsraums vorliegen.

Die WO 2007/132339 A1 beschreibt eine Vorrichtung, um Behältnisse, die mit Flüssigkeiten oder pulverartigen Produkten gefüllt werden, zu behandeln. Dabei ist ein Karussell vorgesehen, an dem Behandlungselemente angeordnet sind. Diese Behandlungselemente sind dabei innerhalb eines geschlossenen Raumes vorgesehen. Die WO 2009/130656 A1 beschreibt eine Einbaustruktur für Behälter, Verpackungsmaschinen und insbesondere für Behälterverschließer. Dabei ist auch hier ein isolierendes Gehäuse vorgesehen, welches sich um eine Transporteinrichtung erstreckt.

Die GB 628,530 beschreibt ebenfalls Abfüllanlagen. Dabei sind auch hier drehbare Halterungen für die Flaschen vorgesehen, sowie Einrichtungen zum Füllen und Verschließen der Behältnisse.

Aus der DE 2139 057 ist ein Apparat zur aseptischen Konditionierung beliebiger Produkte insbesondere von Nahrungsmitteln bekannt. Dabei weist dieser Apparat einen gegen die äußere Atmosphäre abgedichteten Raum auf, dessen Boden aus einer Platte gebildet wird, wobei Vorrichtungen zur Dosierung und Verteilung unterhalb dieser Platte angebracht sind und die Ränder einer Öffnung der Platte für den Durchtritt einer Entleerungsvorrichtung zum Zweck der Befestigung an einer Verteilungsvorrichtung eine drehbare dichte Verbindung bilden.

Die DE 603 11 011 T2 beschreibt eine Maschine zur aseptischen Behandlung von Behältern in einer Abfüllanlage. Dabei sind auch hier Dichtmittel zur Trennung eines nicht keimfreien Bereiches der Maschine von einem unter keimfreien Bedingungen gehaltenen Bereich vorgesehen, wobei diese Mittel zumindest einen feststehenden Ringkanal umfassen, der zumindest teilweise mit Flüssigkeit gefüllt ist, in der ein konzentrisches dem drehenden Teil zugeordnetes Ringelement gleitet.

Die DE 10 2006 007 367 A1 beschreibt eine Dichtungsanordnung zum Abdichten eines Übergangs zwischen einem umlaufenden und einem ortsfesten Maschinenelement, sowie eine Anlage oder Vorrichtung zum Behandeln von Flaschen und dergleichen Behältern mit wenigstens einer solchen Dichtungsanordnung. Dabei ist an der Dichtungsanordnung wenigstens eine Ausflussöffnung oder Düse für ein Reinigungs- und / oder Sterilisationsmittel zum Reinigen und / oder Sterilisieren der Dichtungsanordnung vorgesehen.

Die DE 10 2006 007 481 B3 offenbart eine Anlage zum kaltaseptischen Abfüllen eines flüssigen Füllguts in Flaschen oder dergleichen Behälter mit einer Vorrichtung gemäß dem Oberbegriff des Anspruchs 1, und ein Verfahren gemäß dem Oberbegriff des Anspruchs 10. Dabei werden die Behälter auf einer Transportstrecke durch wenigstens eine Behälterbehandlungsmaschine in einem sterilen Raum bewegt, der durch eine Einhausung von wenigstens einem nicht sterilen Raum getrennt ist. Die Einhausung ist von einem wenigstens umlaufenden und ortsfesten Teil gebildet. Am Übergang zwischen den beiden Teilen ist eine Siphondichtung vorgesehen.

Hydraulische Dichtungssysteme sind aus dem Stand der Technik insbesondere aus den oben erwähnten DE 10 2006 007 367 sowie DE 603 11 011 bekannt. Diese dienen insbesondere für Behälterbehandlungsmaschinen, die vorzugsweise einen ortsfesten und einen umlaufenden rotierenden Maschinenteil aufweisen in dem beispielsweise Kunststoffbehältnisse am Halsring transportiert werden. Oftmals bereiten jedoch gerade Behältnisse mit unterschiedlichen Behältnishöhen Schwierigkeiten. Besondere Schwierigkeiten ergeben sich, wenn derartige Behältnisse an den jeweiligen Behältnisböden geführt werden, da sich dann die Behältnismündungen auf unterschiedlichen Höhen befinden und damit der Abstand beispielsweise einzelner Füllorgane bezüglich der Tragfläche der Behältnisse geändert werden muss. Dies ist beispielsweise bei Kunststoffbehältern ohne Halsring besonders problematisch, da diese eine Auflagefläche am Behälterboden benötigen, damit sie durch die Behälterbehandlungsmaschine befördert werden können.

Diese Aufgabe wird erfindungsgemäß durch eine Vorrichtung und ein Verfahren nach den unabhängigen Patentansprüchen 1 und 10 erreicht. Vorteilhafte Ausführungsformen und Weiterbildungen sind Gegenstand der Unteransprüche.

Eine erfindungsgemäße Vorrichtung zum Behandeln von Behältnissen weist einen Behandlungsraum auf, in welchem die Behältnisse behandelt werden. Weiterhin weist die Vorrichtung eine Transporteinrichtung auf, welche die Behältnisse innerhalb des Behandlungsraums transportiert, wobei der Behandlungsraum mittels wenigstens einer ersten Wandung derart gegenüber einer Umgebung des Behandlungsraums trennbar bzw. getrennt ist, dass in dem Behandlungsraum sterile Bedingungen erreichbar sind. Weiterhin ist wenigstens eine Behandlungseinrichtung vorgesehen, welche die Behältnisse innerhalb des Behandlungsraums behandelt, wobei wenigstens eine Wandung des Behandlungsraums bewegbar angeordnet ist. Schließlich ist eine Dichtungseinrichtung vorgesehen, um den Behandlungsraum in einem Bereich bezüglich einander beweglicher Elemente und insbesondere Wände der Vorrichtung gegenüber der Umgebung des Behandlungsraums abzudichten.

Erfindungsgemäß weist die Dichtungseinrichtung einen Stationär angeordneten umlaufenden Ringkanal auf, in welchem ein flüssiges Dichtmittel einbringbar ist, wobei die Wandung wenigstens abschnittsweise innerhalb dieses Ringkanals angeordnet ist, und relativ bezüglich dem Ringkanal in der Umfangsrichtung des Ringkanals beweglich ist und wobei die zweite Wandung in einer zu der Umfangsrichtung senkrecht stehenden Richtung bewegbar ist. Vorzugsweise wird durch eine Bewegung dieser Wandung in der zu der Umfangsrichtung senkrecht stehenden Richtung eine Veränderung der Größe des Behandlungsraums bewirkt.

Innerhalb des Behandlungsraums herrschen damit bevorzugt sterile Bedingungen, welche dadurch aufrechterhalten werden, dass der Behandlungsraum gegenüber der Umgebung abgedichtet ist. Bei der Behandlungseinrichtung kann es sich um jedwede Einrichtung handeln, welche die Behältnisse behandelt, wie insbesondere eine Fülleinrichtung, aber auch Sterilisationseinrichtungen, Spüleinrichtungen, Heiz-/Kühleinrichtungen und dergleichen sowie Behälterverschließeinrichtungen oder gar Etikettiereinrichtunen und andere Behälterausstattungseinrichtungen. Hinsichtlich Fülleinrichtungen bestehen keine Einschränkungen hinsichtlich Füllsystem (volumetrisch, massenabhängig, Höhenfüllung, etc.) oder Abfüllprodukt (still/karbonisiert, etc.).

Dabei bewegt sich erfindungsgemäß wenigstens eine derjenigen Wandungen, welche den Behandlungsraum von seiner Umgebung trennt. Die Dichtungseinrichtung ist vorgesehen, um in dem Bereich, in dem zwei gegeneinander bewegliche Bereiche des Behandlungsraums vorgesehen sind, eine Dichtung des Behandlungsraums gegenüber dem Außenraum aufrechtzuerhalten. Vorzugsweise weist daher der Behandlungsraum wenigstens zwei Wandungen auf, welche bezüglich einander bewegbar sind.

Die Dichtung erfolgt hier dadurch, dass die Wandung insbesondere zu jeder Zeit in das besagte Dichtmittel, welches sich in dem Kanal befindet eintaucht und auf diese Weise zwar eine Relativbewegung der Wandung gegenüber dem Kanal möglich ist, jedoch insbesondere gasförmige Medien nicht von dem Behandlungsraum nach außen und insbesondere auch nicht von außen in den Behandlungsraum eindringen können. Erfindungsgemäß handelt es sich bei dem Kanal um einen Ringkanal der besonders bevorzugt konzentrisch bezüglich einer Drehachse der Transporteinrichtung angeordnet ist.

Im Stand der Technik sind derartige Dichtungseinrichtungen, welche auch als Wasserschlösser bekannt sind, bereits im Einsatz. Bei dem erfindungsgemäßen Dichtungsmittel ist jedoch neben der Relativbewegung in Umfangsrichtung des Kanals auch eine Bewegung senkrecht hierzu möglich. Dies bedeutet, dass die Wandung und bevorzugt mit ihr auch ein Teil der Vorrichtung höhenverstellbar ist. Durch diese Höhenverstellbarkeit kann eine Anpassung der Vorrichtung auf unterschiedliche Behältnishöhen vorgenommen werden.

Vorteilhaft ist die Transporteinrichtung derart ausgebildet, dass sie die Behältnisse in einem von der Mündung der Behältnisse beabstandet liegenden Bereich führt. Üblicherweise werden Behältnisse, wie beispielsweise PET-Flaschen an ihrem Tragring, der unterhalb der Mündung angeordnet ist, geführt. Im Falle dieser Ausführungsform erfolgt jedoch der Transport der Behältnisse in einem anderen Bereich insbesondere an einem Boden der Behältnisse. Dies bedeutet, dass die Transporteinrichtung das Behältnis zumindest auch an seinem Boden kontaktiert. Für Behältnisse, insbesondere Kunststoffbehältnisse ohne einen derartigen Tragring ist üblicherweise eine Auflagefläche am Behälterboden nötig, damit sie durch die Behälterbehandlungsmaschine befördert werden können. So ist es beispielsweise möglich, dass die Behältnisse während des Transports am Boden des Behältnisses abgestützt werden und beispielsweise im Bereich unterhalb der Mündung eingespannt werden. Es wäre jedoch auch möglich, dass die Behältnisse im Bereich ihrer Umfangswandung geführt werden. Falls nun eine derartige Anlage einen Transport der Behältnisse an ihrem Boden vorsieht und das Produkt gewechselt wird, erlaubt die erfindungsgemäße Höhenverstellung nach diesem Produktwechsel die Verarbeitung von verschiedenen Behältergrößen mit unterschiedlichen Höhen H1, H2.

Vorteilhaft handelt es sich bei der Vorrichtung um eine Fülleinrichtung, welche die Behältnisse mit einem Medium insbesondere mit einem Getränk befüllt. Dabei weist die Vorrichtung vorteilhaft eine Vielzahl von Füllelementen auf, welche die Behältnisse mit dem Medium befüllen. Es kämen jedoch auch andere Vorrichtungen wie beispielsweise Sterilisationseinrichtungen oder Rinser in Betracht. An den Behandlungseinrichtungen angewendete Medien werden bevorzugt über eine Medienverteileinrichtung vom stationären Maschinenunterteil zum drehenden Maschinenoberteil verbracht. Besonders bevorzugt weist diese Medienverteileinrichtung mindestens eine Hohlwelle auf.

Dabei ist es möglich, dass die Füllelemente mit einem größten Teil außerhalb des Sterilraums angeordnet sind und lediglich eine Öffnung, welche an den Mündungen der Behältnisse angeordnet wird innerhalb des Sterilraums angeordnet ist. Vorteilhaft weist die Vorrichtung Abdeckeinrichtungen auf, um die Füllelemente abzudecken. Derartige Abdeckeinrichtungen werden im Stand der Technik auch als CIP-Kappen bezeichnet und dienen insbesondere, um Füllelemente während eines Spülvorgangs abzudecken.

Bei einer weiterhin vorteilhaften Ausführungsform weist die Transporteinrichtung eine Antriebseinrichtung auf, welche besonders bevorzugt außerhalb des Sterilraums angeordnet ist. Vorteilhaft dient die Antriebseinrichtung zum Antrieb eines Trägerrads oder eines Sterns, an dem die Behältnisse entlang einer abschnittsweise kreisförmigen Bahn geführt werden. Vorteilhaft erfolgt dabei der Transport der Behältnisse kontinuierlich und besonders bevorzugt werden die Behältnisse während des Transports mit dem Getränk befüllt. Vorteilhaft bewegen sich damit die einzelnen Fülleinrichtungen gemeinsam mit der Transporteinrichtung bzw. die Bewegungen sind aneinander gekoppelt.

Dieses Trägerrad, an dem die Transporteinrichtungen angeordnet sind, ist vorteilhaft über eine Welle insbesondere eine Zentralwelle mittels eines Vierpunktlagers (Kugeldrehverbindung) drehbar gelagert.

Vorteilhaft ist der Kanal oberhalb einer Bewegungsebene der Behältnisse angeordnet. Besonders bevorzugt ist ein unterer Rand des Kanals oberhalb der Bewegungsebene der Behältnisse angeordnet. Auf diese Weise ist es möglich, dass die Behältnisse leichter der Vorrichtung bzw. dem Behandlungsraum zugeführt werden können, ohne dass sie hierbei mit dem Kanal kollidieren. Vorteilhaft ist der Kanal stationär angeordnet und die innerhalb des Kanals angeordnete Wandung diesem gegenüber beweglich.

In einer weiteren vorteilhaften Ausführungsform weist die Vorrichtung eine Antriebseinrichtung auf, um die Wandung in der zu der Umfangseinrichtung senkrecht stehenden Richtung zu bewegen. Dabei ist besonders bevorzugt auch diese Antriebseinrichtung außerhalb des Behandlungsraums angeordnet. Bei dieser Antriebseinrichtung kann es sich beispielsweise um einen Spindelantrieb handeln. Weiterhin ist besonders bevorzugt ein Faltenbalg vorgesehen, der Bestandteil dieser besagten Antriebseinrichtungen ist und der als Schutz der Antriebseinrichtung vor beispielsweise Reinigungsmedien dient.

Bei einer weiteren vorteilhaften Ausführungsform weist die Vorrichtung eine Reinigungseinrichtung zum Reinigen des Behandlungsraums auf. Dabei kann es sich insbesondere um eine Reinigungseinrichtung mit Sprühdüsensystem handeln, welche insbesondere dazu dient, um die Wandungen des Behandlungsraums mit Reinigungs- und Desinfektionsmedien zu behandeln.

Vorteilhaft dient diese Reinigungseinrichtung auch dazu, um die Wandungen des besagten Kanals zu reinigen.

Vorteilhaft weist die Vorrichtung eine Füllstandsmesseinrichtung auf, um einen Füllstand eines in dem Kanal befindlichen flüssigen Mediums zu erfassen. Vorteilhaft kann in dem besagten Kanal Wasser (ggfs. mit einem Desinfektionsmittel angereichert) angeordnet sein und die Füllstandsmesseinrichtung überprüft den Füllstand des Wassers um einerseits ein Überschwappen des Kanals zu verhindern und andererseits auch zu gewährleisten, dass die besagte Wandung im Betrieb ständig in das Wasser eintaucht. Da sich die Wandung auch in einer Höhe des Kanals bewegt, ist bevorzugt keine höhenfeste Füllstandsmesseinrichtung vorgesehen, sondern bevorzugt eine Messsonde, welche nicht nur einen Grenzwert des Füllstands erfasst, sondern konkret die Füllhöhe erfassen kann.

Die vorliegende Erfindung ist weiterhin auf ein Verfahren zum Behandeln von Behältnissen gerichtet, wobei die Behältnisse mittels einer Transporteinrichtung innerhalb eines Behandlungsraums geführt werden und dieser Behandlungsraum mittels wenigstens einer ersten Wandung derart gegenüber einer Umgebung abgetrennt wird, dass in dem Behandlungsraum sterile Bedingungen erreicht werden. Weiterhin bewegt sich wenigstens eine zweite Wandung des Behandlungsraums gegenüber einem weiteren Bereich des Behandlungsraums und mittels einer ersten Dichtungseinrichtung wird wenigstens der Behandlungsraum in einem Bereich bezüglich einander beweglicher Elemente der Vorrichtung gegenüber der Umgebung des Behandlungsraums abgedichtet.

Erfindungsgemäß weist die erste Dichtungseinrichtung einen umlaufenden Ringkanal auf, innerhalb dessen sich die zweite Wandung, welche wenigstens abschnittesweise innerhalb dieses Ringkanals angeordnet ist, in der Umfangsrichtung des Ringkanals relativ bezüglich dem Ringkanal bewegt wobei wenigstens zeitweise eine Position dieser Wandung in einer senkrecht zu der Umfangsrichtung des Ringkanals stehenden Richtung verändert wird. Vorteilhaft erfolgt diese Höhenveränderung, um die Vorrichtung auf unterschiedliche Behältnishöhen anzupassen. Besonders bevorzugt werden die Behältnisse an ihrem Boden transportiert bzw. geführt.

Weitere Vorteile und Ausführungsformen ergeben sich aus den beigefügten Zeichnungen: Hierbei zeigen:
- Fig. 1: eine Schnittdarstellung einer erfindungsgemäßen Vorrichtung zum Behandeln von Behältnissen;
- Fig. 2: eine Teildarstellung der Vorrichtung aus Fig. 1 in einem ersten Arbeitszustand;
- Fig. 3: die Vorrichtung aus Fig. 1 in einem zweiten Arbeitszustand;
- Fig. 4: eine Detaildarstellung der Vorrichtung aus Fig. 1 zur Veranschaulichung eines Reinigungsmechanismus;
- Fig. 5: eine weitere Detaildarstellung der Vorrichtung aus Fig. 1;
- Fig. 6: eine weitere Detaildarstellung der Vorrichtung aus Fig. 1.

Fig. 1 zeigt eine erfindungsgemäße Vorrichtung 1 zum Behandeln von Behältnissen 10, genauer zum Befüllen von Behältnissen 10. Diese weist einen drehbar angeordneten Flüssigkeitstank 44 auf, in dem das abzufüllende Getränk angeordnet ist. Über Flüssigkeitsleitungen 42 gelangt Flüssigkeit zu den einzelnen Füllelementen 46, welche ebenfalls drehbar bezüglich der hier dargestellten Drehachse X angeordnet sind. Dabei ist eine Vielzahl derartiger Füllelemente 46 in gleichem Abstand zueinander in Umfangsrichtung angeordnet, wodurch eine Befüllung von Behältnissen 10 im kontinuierlichen Strom möglich ist. Medien, wie beispielsweise das abzufüllende Getränk, sind über eine Medienverteileinrichtung 7 vom stationären Vorrichtungsunterteil zum rotierenden Vorrichtungsoberteil lieferbar. Leitungen (nicht gezeigt) für Zusatzmedien, wie beispielsweise elektrischen Strom oder Pneumatikluft, können durch eine Hohlwelle verlegt werden. Das Vorrichtungsoberteil ist auf einer Lagerung 9 gelagert und kann dadurch durch (nicht gezeigte) Antriebe in Drehung versetzt werden. Als Lagerung 9 wird vorteilhaft eine sogenannte Kugeldrehverbindung, also eine Vierpunktlagerung, eingesetzt. Selbstverständlich sind andere Lagerungstypen, die dem Fachmann bekannt sind, einsetzbar.

Das Bezugszeichen 20 kennzeichnet in seiner Gesamtheit eine erste Dichtungseinrichtung, um einen Reinraum bzw. Behandlungsraum 2 gegenüber der Umgebung U abzudichten. Diese erste Dichtungseinrichtung 20 weist dabei einen Ringkanal 22 auf, in dem eine Flüssigkeit angeordnet ist. Dieser Ringkanal ist dabei stationär angeordnet.

Bezüglich des Ringkanals 22 bewegt sich eine Wandung 24 in Umfangsrichtung, welche damit eine bewegbare Wandung des Behandlungsraums 2 darstellt. Auch die Wandung 8 ist bewegbar. Die Wandung 24 taucht dabei während Abfüllbetrieb ständig unter die Flüssigkeitsoberfläche der in dem Kanal 22 befindlichen Flüssigkeit ein. Die Wandung 25 stellt eine stationär angeordnete Wandung dar, welche ebenfalls den Behandlungsraum 2 von der Umgebung U trennt. Das Bezugszeichen 10 bezieht sich auf ein Behältnis, welches eine Mündung 10a aufweist. Das Bezugszeichen 4 kennzeichnet hier in seiner Gesamtheit die Transporteinrichtung, welche die Behältnisse hier gemeinsam mit den Füllelementen 46 auf der kreisförmigen Bahn bewegt.

Fig. 2 zeigt eine Detaildarstellung der Vorrichtung aus Fig. 1, genauer gesagt den rechten Teil der Vorrichtung aus Fig. 1 in ihrem ersten Arbeitszustand. In diesem Arbeitszustand werden vergleichsweise kurze Behältnisse 10 (mit einer Höhe H1) abgefüllt. Man erkennt hier eine zweite Dichtungseinrichtung 40, welche ebenfalls einen (stationären) Kanal 22 und eine darin eintauchende (bewegliche) Wandung 24 aufweist und welche zur Abdichtung des Behandlungsraums 2 nach innen hin dient. An einer Trägerplatte 48, welche Bestandteil der Transporteinrichtung 4 ist, werden die einzelnen Behältnisse 10 gehalten bzw. getragen. Das Bezugszeichen 72 kennzeichnet eine weitere Halteeinrichtung, mit der das Behältnis 10 im oberen Bereich desselben abgestützt wird.

Das Bezugszeichen 38 kennzeichnet einen weiteren Ringkanal und das Bezugszeichen 36 eine darin eintauchende wiederum bewegliche Wandung. Dieser Kanal muss hier nicht in der gleichen Höhe ausgeführt sein, wie die beiden Kanäle 22, da bei einer Höhenverstellung der Träger 48 nicht bewegt wird. Dies bedeutet, dass sich die Wandung 36 gegenüber dem Kanal nicht in der Höhenrichtung H bewegt.

Falls nun eine Umstellung auf größere bzw. höhere Behältnisse 10 (Höhe H2) erfolgt, wird der obere Bereich der Anlage nach oben gehoben, d.h. die beiden Wandungen 24 bewegen sich nach oben, sowie auch beispielsweise die Füllelemente 46 und die Zuleitungen 42. Auf diese Weise verschieben sich die Wandungen 24 weiter nach oben, jedoch nur so weit, dass sie immer noch in die Flüssigkeit in dem Ringkanal 22 eintauchen.

Das Bezugszeichen 60 bezieht sich auf einen Antrieb, der hier die Höhenverstellung erreicht. Dieser Antrieb weist bei dieser Ausführungsform eine Drehspindel 64 auf, die in eine entsprechende Mutter eingreift und auf diese Weise bei Drehung die Füllelemente 46 und die anderen höhenverstellbaren Teile nach oben bewegt. Das Bezugszeichen 62 bezieht sich dabei auf einen diese Spindel umgebenden Faltenbalg, der je nach Höhenstellung gedehnt oder gestaucht wird, dabei jedoch die Dichtwirkung gegenüber der Umgebung beibehält.

Damit zeigen die Figuren 2 und 3 beispielhaft, wie die Behältnisse in der Vorrichtung positioniert werden können. Die Behältnisse mit einer bestimmten Höhe stehen auf einem Teller 39. Über eine Zufuhrvorrichtung (nicht gezeigt) werden die Behältnisse der Vorrichtung 1 zugeführt. Eine Möglichkeit, wie derartige Behältnisse durch mehrere Behandlungsvorrichtungen befördert werden, ergibt sich beispielsweise aus der DE 69 937 227 T2.

Wie gesagt wird bei der hier gezeigten Ausführungsform das Behältnis über eine Fixierung bzw. Halteeinrichtung 72 unter den jeweiligen Füllventilen 46a positioniert. Mittels eines Bleches 47 kann zudem das Schieben über die gewünschte Position hinaus verhindert werden. Der Antrieb 60 zur Verstellung der Höhe weist zusätzlich ein oder mehrere Getriebe 63 mit Antrieb auf, denen wie oben erwähnt die Spindel 64 mit dem Faltenbalg 62 zugeordnet ist. Die in den Figuren dargestellten Behältnisse 10 weisen üblicherweise Höhen in einem Bereich zwischen 120 und 350 Millimetern auf.

Fig. 4 veranschaulicht die Reinigung der ersten Dichteinrichtung 20. Während der Reinigung ist eine CIP-Kappe 76 eingeschwenkt, sodass das Innere des Füllventils 46a verschlossen ist. Dabei wird diese CIP-Kappe 76 mittels eines Pneumatikzylinders 78 betrieben, der die Hub- und Schwenkbewegung 21 in einem Gehäuse 79 ausführt.

An einer Reinigungsleiste 85 können eine oder mehrere Sprühdüsen 87, 89 angeordnet sein. Bei diesen Sprühdüsen handelt es sich vorteilhaft um Sprühkugeln. Dabei sollten diese Sprühdüsen 87, 89 derart angeordnet sein, dass sich deren Sprühbilder bzw. Bereiche B überdecken. Dies kann jedoch auch durch ein Ein- und Ausfahren der Höhenverstellung, wie in den Figuren 2 und 3 gezeigt gewährleistet werden.

Setzt man zusätzlich die Behandlungsvorrichtung in Rotation, so kann die gesamte Fläche der Zarge 8 und auch des oberen Bleches 61 gereinigt werden.

Durch eine geeignete Positionierung von weiteren Sprühdüsen können so alle Flächen des Behandlungsraums 2 gereinigt werden. Das Reinigungssystem ist vorteilhaft derart ausgeführt, dass Sprühdüsen am stehenden Teil der Behandlungsmaschinen angeordnet sind und die rotierenden Flächen des Reinraums reinigen und umgekehrt auch Sprühdüsen am rotierenden Teil die Flächen des stehenden Teils der Maschine reinigen, wobei das rotierende Reinigungssystem über eine Medienverteileinrichtung 7 (vgl. Fig. 1) versorgt werden kann. Zur Reinigung werden vorzugsweise Laugen oder Säuren verwendet. In einem letzten Schritt erfolgt üblicherweise eine Spülung mit Frisch- oder Sterilwasser.

Während dieses Vorgangs wäre es möglich, dass in den Kanälen 22, 38 keine oder nur teilweise Flüssigkeit vorhanden ist. Anstelle dessen kann eine keimabtötende Flüssigkeit wie z. B. Peressigsäure verwendet werden.

Unter Bezugnahme auf die Figuren 5 und 6 wird nunmehr veranschaulicht, wie das oben beschriebene Reinigungssystem auch verwendet werden kann um eine Reinraumsterilisation durchzuführen. Über das Rohrleitungssystem kann in diesem Falle entweder flüssiges oder gasförmiges Sterilisationsmedium zugeführt werden. Bei Verwendung einer gasförmigen Sterilisation ist es vorteilhaft, wenn die hydraulischen Dichtungseinrichtungen, d.h. die Kanäle 22 und 38 gefüllt sind, um die Umgebung nicht zu belasten bzw. um Bedienungspersonal nicht zu gefährden. Fig. 5 veranschaulicht beispielhaft das Befüllen des Ringkanals 22. Über mindestens einen Zulauf 54 wird Flüssigkeit in den ringförmigen Kanal 22 befördert. Erreicht die Flüssigkeit einen Füllstandsmesser 52, so wird ein Zeitgeber gestartet und der Füllstandsmesser 52 um die vorgegebene Höhe d2 überfüllt. Fällt der Gesamtpegel d1 (z.B. durch Verdunstung) unter das Niveau des Schalters bzw. Füllstandsmessers 52, wird die Überfüllung erneut gestartet. Auf diese Weise kann erreicht werden, dass die (insbesondere ringförmige) Wandung 24 immer in die Flüssigkeit 26 eingetaucht ist.

Diese dargestellte Regelung eignet sich gut für hydraulische Dichtungssysteme ohne Höhenverstellung und bedingt auch für Dichtungseinrichtungen mit Höhenverstellung. Wie sich jedoch aus Fig. 6 ergibt, muss der Füllstandsgrenzschalter 52 für relativ hohe Behälter hoch angeordnet sein, da sonst eine Unterfüllung durch den Füllstandsschalter 52 nicht mehr sicher erkannt werden kann. Dies hat zur Folge, dass bei jeder Stellung der Höhenverstellung 60 (vgl. Fig. 2 und 3) der Kanal 22 bis auf die Höhe d1 wie in Fig. 6 gefüllt werden muss.

Auf diese Weise steigt jedoch der Verbrauch an Flüssigkeit 26 zur Füllung und die Gefahr des Überschwappens bei eingetauchter Wandung 24 steigt ebenfalls. Vorteilhaft ist daher eine Regelung mittels einer Füllstandssonde 58 vorgesehen, da der Pegel d1 auf die Lage der Höhenverstellung 60 eingestellt werden kann. Zusätzlich kann ein Füllstandschalter 52 als Absicherung für Überfüllung bzw. Überlauf dienen, falls beispielsweise die Sonde 58 defekt ist. Vorteilhaft sind an dem Kanal 22 mehrere Abläufe 54 zum Entleeren angebracht.

### Bezugszeichenliste

- 1: Vorrichtung
- 2: Behandlungsraum
- 4: Transporteinrichtung
- 7: Medienverteileinrichtung
- 8: Wandung, Zarge
- 9: Lagerung
- 10: Behältnis
- 10a: Mündung
- 20: erste Dichtungseinrichtung
- 21: Hub- und Schwenkbewegung
- 22: Ringkanal
- 24: Wandung
- 25: Wandung
- 26: Flüssigkeit
- 30: Hohlwelle

- 36: bewegliche Wandung
- 38: Ringkanal
- 39: Teller
- 40: Dichtungseinrichtung
- 42: Flüssigkeitsleitung
- 44: Flüssigkeitstank
- 46: Füllelement
- 46a: Füllventil
- 47: Blech
- 48: Trägerplatte
- 52: Füllstandsmesser, Füllstandsgrenzschalter
- 54: Zulauf, Abläufe
- 58: Füllstandssonde
- 60: Antrieb, Höhenverstellung
- 61: Blech
- 62: Faltenbalg
- 63: Getriebe
- 64: Drehspindel
- 72: Halteeinrichtung, Fixierung
- 76: CIP-Kappe
- 78: Pneumatikzylinder
- 79: Gehäuse
- 85: Reinigungsleiste
- 87,89: Sprühdüsen
- B: Bereiche
- d1: Gesamtpegel
- d2: Höhe
- H: Höhenrichtung
- H1: Behältnishöhe
- H2: Behältnishöhe
- N: Füllstand
- U: Umgebung
- X: Drehachse

## Patentansprüche

1. Vorrichtung (1) zum Behandeln von Behältnissen, mit einem Behandlungsraum (2), in welchem die Behältnisse (10) behandelt werden, mit einer Transporteinrichtung (4), welche die Behältnisse (10) innerhalb des Behandlungsraums (2) transportiert, wobei der Behandlungsraum mittels wenigstens einer ersten Wandung (8) derart gegenüber einer Umgebung des Behandlungsraums trennbar ist, dass in dem Behandlungsraum sterile Bedingungen erreichbar sind und mit wenigstens einer Behandlungseinrichtung (46), welche die Behältnisse (10) innerhalb des Behandlungsraums (2) behandelt, wobei wenigstens eine zweite Wandung (24) des Behandlungsraums bewegbar angeordnet ist, und mit einer Dichtungseinrichtung (20), um den Behandlungsraum (2) in einem Bereich bezüglich einander beweglicher Elemente der Vorrichtung gegenüber der Umgebung des Behandlungsraums (2) abzudichten,
**dadurch gekennzeichnet, dass**
die Dichtungseinrichtung (20) einen stationär angeordneten umlaufenden Ringkanal (22) aufweist, in welchem ein flüssiges Dichtmittel einbringbar ist wobei die zweite Wandung (24) wenigstens abschnittsweise innerhalb dieses Ringkanals (22) anbeordnet ist und relativ bezüglich dem Ringkanal (22) in der Umfangsrichtung des Ringkanals sowie in einer zu der Umfangsrichtung senkrecht stehenden Richtung (H) bewegbar ist.

2. Vorrichtung nach Anspruch 1,
**dadurch gekennzeichnet, dass**
die Transporteinrichtung (4) derart ausgebildet ist, dass sie die Behältnisse in einem von der Mündung (10a) der Behältnisse (10) beabstandet liegenden Bereich führt.

3. Vorrichtung nach wenigstens einem der vorangegangenen Ansprüche,
**dadurch gekennzeichnet, dass**
die Vorrichtung (1) eine Fülleinrichtung ist, welche die Behältnisse (10) mit einem Medium befüllt.

4. Vorrichtung nach Anspruch 3,
**dadurch gekennzeichnet, dass**
die Vorrichtung eine Vielzahl von Füllelementen aufweist, welche die Behältnisse (10) mit dem Medium befüllen.

5. Vorrichtung nach wenigstens einem der vorangegangenen Ansprüche,
**dadurch gekennzeichnet, dass**
die Vorrichtung eine zweite Dichtungseinrichtung (40) aufweist, um den Behandlungsraum (2) in einem Bereich bezüglich einander beweglicher Elemente der Vorrichtung gegenüber der Umgebung (U) des Behandlungsraums (2) abzudichten.

6. Vorrichtung nach wenigstens einem der vorangegangenen Ansprüche,
**dadurch gekennzeichnet, dass**
eine Antriebseinrichtung der Transporteinrichtung (4) außerhalb des Behandlungsraums (2) angeordnet ist.

7. Vorrichtung nach wenigstens einem der vorangegangenen Ansprüche,
**dadurch gekennzeichnet, dass**
der Ringkanal (22) oberhalb einer Bewegungsebene der Behältnisse (10) angeordnet ist.

8. Vorrichtung nach wenigstens einem der vorangegangenen Ansprüche,
**dadurch gekennzeichnet, dass**
die Vorrichtung (1) eine Antriebseinrichtung (60) aufweist, um die zweite Wandung in der zu der Umfangsrichtung senkrecht stehenden Richtung zu bewegen und diese Antriebseinrichtung außerhalb des Behandlungsraums angeordnet ist.

9. Vorrichtung nach wenigstens einem der vorangegangenen Ansprüche,
**dadurch gekennzeichnet, dass**
die Vorrichtung eine Füllstandsmesseinrichtung (52, 58) aufweist, um einen Füllstand (N) eines in dem Ringkanal (22) befindlichen Mediums zu erfassen.

10. Verfahren zum Behandeln von Behältnissen (10), wobei die Behältnisse (10) mittels einer Transporteinrichtung (4) innerhalb eines Behandlungsraumes (2) geführt werden und dieser Behandlungsraum (2) mittels wenigstens einer ersten Wandung (8) derart gegenüber einer Umgebung abgetrennt wird, dass in dem Behandlungsraum (2) sterile Bedingungen erreichbar sind und wobei sich wenigstens eine zweite Wandung (24) des Behandlungsraums (2) gegenüber einem weiteren Bereich des Behandlungsraums (2) bewegt und mittels einer ersten Dichtungseinrichtung (20) wenigstens der Behandlungsraum (2) in einem Bereich bezüglich einander beweglicher Elemente der Vorrichtung gegenüber der Umgebung des Behandlungsraums (2) abgedichtet wird,
**dadurch gekennzeichnet, dass**
die erste Dichtungseinrichtung (20) einen stationär angeordneten umlaufenden Ringkanal (22) aufweist, innerhalb dessen sich die zweite Wandung (24), welche wenigstens abschnittsweise innerhalb dieses Ringkanals (22) angeordnet ist, in der Umfangsrichtung des Ringkanals (22) relativ bezüglich dem Ringkanal (22) bewegt, wobei wenigstens zeitweise eine Position dieser Wandung (24) in einer senkrecht zu der Umfangsrichtung des Ringkanals stehenden Richtung (H) verändert wird.

## Claims

1. An apparatus (1) for treating containers, comprising a treatment chamber (2) in which the containers (10) are treated, including a conveyor unit (4) which transports the containers (10) within the treatment chamber (2), wherein the treatment chamber can be isolated by means of at least one first wall (8) from an environment of the treatment chamber in such a way that sterile conditions can be achieved in the treatment chamber, and by means of at least one treatment unit (46) which treats the containers (10) within the treatment chamber (2), wherein at least one second wall (24) of the treatment chamber is arranged to be movable, and including sealing means (20) in order to seal the treatment chamber (2) in an area with regard to elements of the apparatus, which are movable relative to each other, against the environment of the treatment chamber (2), **characterised in that** the sealing means (20) have a surrounding ring shaped channel (22), into which a liquid sealing agent can be introduced, wherein the second wall (24) which is arranged within said ring shaped channel (22) at least in sections, and is movable relative to the channel (22) in the circumferential direction of the ring shaped channel, with the wall (24) being also movable in a direction (H) that is perpendicular to the circumferential direction.

2. The device as claimed in Claim 1, **characterised in that** the conveyor unit (4) is formed in such a way that it guides the containers in an area located at a distance from the mouth (10a) of the containers (10).

3. The apparatus as claimed in at least one of the preceding claims, **characterised in that** the apparatus (1) is a filling unit which fills the containers (10) with a medium.

4. The apparatus as claimed in Claim 3, **characterised in that** the apparatus has a plurality of filling elements which fill the containers (10) with the medium.

5. The apparatus as claimed in at least one of the preceding claims, **characterised in that** the apparatus has second sealing means (40) in order to seal the treatment chamber (2) in an area of elements of the apparatus, which are movable relative to each other, against the environment (U) of the treatment chamber (2).

6. The apparatus as claimed in at least one of the preceding claims, **characterised in that** a drive unit of the conveyor unit (4) is arranged outside of the treatment chamber (2).

7. The apparatus as claimed in at least one of the preceding claims, **characterised in that** the ring shaped channel (22) is located above a movement level of the containers (10).

8. The apparatus as claimed in at least one of the preceding claims, **characterised in that** the apparatus (1) includes a drive unit (60) in order to move the second wall in the direction that is perpendicular to the circumferential direction and that this drive unit is arranged outside of the treatment chamber.

9. The apparatus as claimed in at least one of the preceding claims, **characterised in that** the apparatus includes a filling level detection device (52, 58), in order to detect a filling level (N) of a medium present in the channel.

10. A method for treating containers (10), wherein the containers (10) are guided within a treatment chamber (2) by means of a conveyor unit (4) and this treatment chamber (2) is isolated from an environment by means of at least one first wall, in that sterile conditions can be achieved in the treatment chamber (2), wherein at least one second wall (24) of the treatment chamber (2) is moved relative to a further area of the treatment chamber (2) and at least the treatment chamber (2) is sealed by means of first sealing means (20) in an area of elements of the apparatus, which are movable relative to each other, against the environment of the treatment chamber (2), **characterised in that** the first sealing means (20) include a stationary arranged surrounding ring shaped channel (22), within which the second wall (24) which is at least in sections arranged in the interior of the surrounding ring shaped cahnnel (22) moves in the circumferential direction of the surrounding ring shaped channel (22) relative to the surrounding ring shaped channel (22), wherein a position of this wall (24) is modified at least temporarily in a direction (H) that is perpendicular to the circumferential direction of the channel.

## Revendications

1. Installation (1) pour le traitement de récipients, avec un compartiment de traitement (2) où les récipients (10) sont traités, avec un dispositif de transport (4) qui convoie les récipients (10) à l'intérieur du compartiment de traitement (2), ledit compartiment de traitement pouvant être isolé de l'environnement dudit compartiment de traitement par au moins une première paroi (8), de manière à permettre des conditions stériles dans ledit compartiment de traitement, et avec au moins un dispositif de traitement (46) qui traite les récipients (10) à l'intérieur du compartiment de traitement (2), au moins une deuxième paroi (24) du compartiment de traitement étant montée de manière mobile, et avec un dispositif d'étanchéité (20) permettant de rendre étanche le compartiment de traitement (2) relativement à l'environnement du compartiment de traitement (2) dans une zone, par rapport à des éléments de l'installation mobiles les uns par rapport aux autres,
**caractérisée en ce que**
le dispositif d'étanchéité (20) comporte un canal annulaire (22) périphérique fixe pouvant recevoir un fluide d'étanchéité liquide, la deuxième paroi (24) étant au moins partiellement disposée à l'intérieur dudit canal annulaire (22) et relativement mobile par rapport au canal annulaire (22) dans la direction périphérique dudit canal annulaire ainsi que dans une direction (H) perpendiculaire à la direction périphérique.

2. Installation selon la revendication 1,
**caractérisée en ce que**
le dispositif de transport (4) est réalisé de manière à guider les récipients par une zone distante de l'embouchure (10a) des récipients (10).

3. Installation selon au moins une des revendications précédentes,
**caractérisée en ce que**
ladite installation (1) est une installation de remplissage qui remplit les récipients (10) avec un fluide.

4. Installation selon la revendication 3,
**caractérisée en ce que**
ladite installation comporte une pluralité d'éléments de remplissage qui remplissent les récipients (10) avec le fluide.

5. Installation selon au moins une des revendications précédentes,
**caractérisée en ce que**
ladite installation comporte un deuxième dispositif d'étanchéité (40) permettant de rendre étanche le compartiment de traitement (2) relativement à l'environnement (U) du compartiment de traitement (2) dans une zone, par rapport à des éléments de l'installation mobiles les uns par rapport aux autres.

6. Installation selon au moins une des revendications précédentes,
**caractérisée en ce qu'**
un dispositif d'entraînement du dispositif de transport (4) est situé en dehors du compartiment de traitement (2).

7. Installation selon au moins une des revendications précédentes,
**caractérisée en ce que**
le canal annulaire (22) est disposé au-dessus d'un plan de déplacement des récipients (10).

8. Installation selon au moins une des revendications précédentes,
**caractérisée en ce que**
ladite installation (1) comporte un dispositif d'entraînement (60) permettant de déplacer la deuxième paroi dans la direction perpendiculaire à la direction périphérique, et **en ce que** ledit dispositif d'entraînement est situé en dehors du compartiment de traitement.

9. Installation selon au moins une des revendications précédentes,
**caractérisée en ce que**
ladite installation comporte un dispositif de mesure de niveau (52, 58) permettant de détecter un niveau de remplissage (N) d'un fluide circulant dans le canal annulaire (22).

10. Procédé de traitement de récipients (10), lesdits récipients (10) étant guidés au moyen d'un dispositif de transport (4) à l'intérieur d'un compartiment de traitement (2), ledit compartiment de traitement (2) étant isolé de l'environnement par au moins une première paroi (8), de manière à permettre des conditions stériles dans ledit compartiment de traitement (2), au moins une deuxième paroi (24) du compartiment de traitement (2) se déplaçant par rapport à une autre zone du compartiment de traitement (2), et au moins le compartiment de traitement (2) étant rendu étanche au moyen d'un premier dispositif d'étanchéité (20) relativement à l'environnement du compartiment de traitement (2) dans une zone, par rapport à des éléments de l'installation mobiles les uns par rapport aux autres,
**caractérisé en ce que**
le premier dispositif d'étanchéité (20) comporte un canal annulaire (22) périphérique fixe, à l'intérieur duquel la deuxième paroi (24) au moins partiellement disposée à l'intérieur dudit canal annulaire (22) est relativement mobile par rapport au canal annulaire (22) dans la direction périphérique dudit canal annulaire (22), une position de ladite paroi (24) étant au moins temporairement modifiée dans une direction (H) perpendiculaire à la direction périphérique dudit canal annulaire.
